# FASCICULE DE BREVET EUROPEEN

(11) **EP 0 839 009 B1**
(45) Date de publication et mention de la délivrance du brevet: **16.06.1999**
(21) Numéro de dépôt: 96926425.8
(22) Date de dépôt: 18.07.1996
(51) Int. Cl.: A45D 26/00, A45D 40/26

(54) **APPAREIL D'EPILATION A CIRE POURVU D'UN ROULEAU APPLICATEUR A SAIGNEES SENSIBLEMENT CIRCULAIRES**
WACHSENTHAARUNGSVORRICHTUNG MIT EINER, MIT IM WESENTLICHEN KREISFÖRMIGEN NUTEN VERSEHENEN AUFTRAGSROLLE
WAX EPILATION APPARATUS PROVIDED WITH AN APPLICATOR ROLL HAVING SUBSTANTIALLY CIRCULAR GROOVES

(30) Priorité: 18.07.1995 FR 9508909
(43) Date de publication de la demande: 06.05.1998
(73) Titulaire: SEB S.A., 69130 Ecully (FR)
(72) Inventeur: LEGRAIN, Marc, F-01370 Civrieux-en-Dombes (FR); BEILLARD, Bernard, F-69005 Lyon (FR)
(86) Numéro de dépôt international: FR9601133
(87) Numéro de publication internationale: WO9703584

(56) Documents cités:
- EP-A- 0 150 948
- EP-A- 0 437 042
- EP-A- 0 499 318
- DE-A- 3 121 948
- ES-U- 287 546
- FR-A- 415 825
- FR-A- 2 573 637
- US-A- 3 063 085
- US-A- 3 235 900

## Description

### DOMAINE TECHNIQUE

La présente invention se rapporte au domaine technique des appareils d'épilation à cire susceptible d'être appliquée sur la peau à l'aide d'un rouleau applicateur.

La présente invention concerne un appareil d'épilation à cire thermofusible susceptible d'être étendue sur la peau pour enrober les poils à arracher, puis d'être arrachée, ledit appareil comportant un boîtier susceptible d'être tenu à ou dans la main à l'intérieur duquel est disposé un réservoir pour stocker la masse de cire et un moyen de chauffe apte à chauffer la cire pour permettre son application à l'état sensiblement liquide sur la peau, ledit appareil étant associé à la sortie du réservoir à un rouleau applicateur de cire pourvu à sa surface de saignées.

### TECHNIQUE ANTERIEURE

On connaît déjà de nombreux types d'appareils à épiler susceptibles d'appliquer une cire thermofusible à usage dépilatoire. Ces appareils sont constitués d'un réservoir de cire associé directement ou indirectement à des moyens de chauffe destinés à porter la cire au moins partiellement à sa température de ramollissement ou de fusion. Ces appareils sont associés à un moyen d'étalement de la cire comportant généralement un rouleau applicateur disposé au voisinage d'un orifice de sortie du réservoir.

De tels appareils sont par exemple décrits dans la demande de brevet Française n° 93.07.341 (numéro de publication 2706 261). Cet appareil est destiné à être utilisé avec une cire thermofusible dont les propriétés rhéologiques lui permettent une fois appliquée sur la peau d'être arrachée axialement dans le sens de la bande de cire appliquée tout en restant sensiblement parallèle à la zone d'application. La souplesse de la cire évite le déchirement de la bande, malgré l'épaisseur relativement fine de la bande de cire auparavant appliquée à l'aide d'un rouleau lisse.

Il apparaît néanmoins que dans certains cas extrêmes de l'utilisation, la bande de cire appliquée peut présenter une faiblesse relative à la résistance au déchirement lors de l'arrachage.

On connaît par ailleurs déjà l'utilisation de rouleaux applicateurs de cire comportant des saignées à la surface du rouleau. Les rouleaux de ce genre sont décrits par exemple dans la demande de brevet EP-0.4.99.318 qui décrit un appareil d'épilation ainsi pourvu d'un rouleau comportant des saignées de manière ondulées selon l'axe du rouleau.

Néanmoins il apparaît que la disposition axiale des saignées a pour inconvénient de créer sur la bande de cire une série de gorges ou cannelures constituant par rapport au sens axial d'arrachage des amorces de rupture de la bande. En définitive il s'avère qu'en pratique la bande est affaiblie et que les formes et la disposition des saignées sont inadaptées au renforcement de la bande de cire.

### EXPOSE DE L'INVENTION

L'objet de l'invention vise en conséquence à remédier aux inconvénients mentionnés précédemment et à proposer un appareil d'épilation à cire permettant d'améliorer la résistance au déchirement de la bande de cire lorsque cette dernière est arrachée.

Les objets assignés à l'invention sont atteints à l'aide d'un appareil d'épilation à cire thermofusible comportant un boîtier susceptible d'être tenu à ou dans la main à l'intérieur duquel est disposé : un réservoir pour stocker la cire et un moyen de chauffe apte à chauffer la cire pour permettre son application à l'état sensiblement liquide, ledit appareil comportant associé à la sortie du réservoir un rouleau applicateur de cire pourvu à sa surface de saignées, caractérisé en ce que les saignées s'étendent sensiblement dans le sens du roulement du rouleau de manière à définir sur la bande de cire appliquée des zones de surépaisseur sensiblement parallèles au sens de l'arrachage de la bande.

### DESCRIPTION SOMMAIRE DES DESSINS

D'autre particularités et avantages à l'invention apparaîtront et sortiront plus en détail à la lecture de la description faite ci-après, en référence aux dessins annexés, donnés à titre d'exemples illustratifs et non limitatifs dans lesquels :
- La figure 1 montre une vue générale d'un rouleau applicateur conforme à l'invention.
- La figure 2 montre une vue partielle en perspective de la structure d'une bande de cire appliquée à l'aide d'un rouleau applicateur conforme à l'invention.
- Les figures 3, 4 et 5 montrent selon des vues latérales des variantes de réalisation d'un rouleau applicateur conforme à l'invention.

### MEILLEURE MANIERE DE REALISER L'INVENTION

La présente invention concerne un appareil d'épilation à cire thermofusible comportant comme cela est bien connu dans l'art antérieur, un boîtier susceptible d'être tenu à ou dans la main réalisé par exemple en matière plastique. Un tel appareil est par exemple décrit dans la demande de brevet FR-93.07.341, du même demandeur et dont la description est considérée comme incorporée dans la présente demande. A l'intérieur du boîtier est disposé un réservoir, de préférence métallique, destiné à stocker la cire.

L'appareil comporte également un moyen de chauffe, par exemple une résistance de type PCT, montée en liaison thermique avec le réservoir et destinée à lui fournir directement ou indirectement, l'énergie thermique nécessaire à la fusion de la cire.

L'appareil d'épilation comporte également l'ensemble des éléments et connexions électriques nécessaires pour l'alimentation électrique des moyens de chauffe.

L'appareil d'épilation comprend également un organe d'application de la cire, en l'occurrence un rouleau applicateur 1 monté en association, et par exemple en association avec la sortie 2 du réservoir pour permettre l'écoulement de la cire.

Le rouleau applicateur 1 est maintenu en place de manière fixe ou amovible sur le corps du boîtier de l'appareil par tous moyens connus et par exemple par l'intermédiaire d'axes 3.

Selon une particularité intéressante de l'invention, le rouleau 1 est pourvu à sa surface de saignées 4 s'étendant sensiblement dans le sens du roulement du rouleau.

Les saignées s'étendent de préférence dans des plans sensiblement perpendiculaires à l'axe x-x' du rouleau 1, et les saignées étant parallèles entre elles et de préférence équidistantes.

Selon la variante préférentielle montrée à la figure 1, les saignées 4 sont circulaires de section sensiblement hémisphérique, pour former à la périphérie du rouleau 1 une pluralité de gorge annulaire et circulaire.

Selon la version préférentielle montrée à la figure 1, les saignées circulaires sont au nombre de 10.

Selon cette disposition, le rouleau applicateur conforme à l'invention permet d'appliquer une bande de cire 10, montrée en partie à la figure 2 dont le profil montre une série de nervures 11 en surélévation par rapport au profil normal de la bande 10. Les nervures 11 sont le résultat de l'action d'étalement provoqué par des saignées, elles constituent sur la bande de cire à appliquer 10, des zones de surépaisseur sensiblement parallèles au sens de l'arrachage F de la bande 10. Elles permettent ainsi d'augmenter de manière significative, et par exemple de l'ordre d'au moins 5 à 20 % la résistance à l'arrachement de la bande de cire 10. Dans la pratique on obtient ainsi en dimensionnant de manière optimale les dimensions et l'espacement des saignées 4 par rapport à l'épaisseur et à la largeur moyenne de la bande de cire 10, une augmentation de la résistance à l'arrachement de l'ordre de 10 % en moyenne.

Selon une version avantageuse de l'invention, la profondeur moyenne des saignées 4 est de l'ordre de 0,3 millimètres, la largeur des moyennes des saignées étant de l'ordre de 0,5 millimètres, les saignées 4 étant espacées d'une distance de l'ordre 2,8 millimètres.

La figure 3 montre une variante de réalisation de l'invention, dans laquelle les saignées 4 sont réalisées sous la forme de segments courbes, de préférence équidistants entre eux.

La figure 4 montre une autre variante de réalisation dans laquelle les saignées 4 forment une pluralité de segments 4a, alignés circonférentiellement à la surface du rouleau 1 sur un même cercle théorique centré sur l'axe du rouleau 1. Avantageusement, les segments 4a des deux cercles adjacents se recouvrent au moins sur une portion s de surface.

Selon la variante de réalisation montrée à la figure 5, les saignées 4 peuvent former une série de serpentins, de préférence équidistants entre eux.

Le rouleau conforme à l'invention permet en conséquence, à la fois de limiter la quantité de cire déposée tout en augmentant de manière significative la résistance au déchirement de la bande de cire.

### POSSIBILITES D'APPLICATION INDUSTRIELLE

L'invention trouve son application dans le domaine technique des appareils d'épilation à cire et plus particulièrement dans celui des appareils grand public.

## Revendications

1. Appareil d'épilation à cire thermofusible comportant un boîtier susceptible d'être tenu à ou dans la main à l'intérieur duquel est disposé : un réservoir pour stocker la cire et un moyen de chauffe apte à chauffer la cire pour permettre son application à l'état sensiblement liquide, ledit appareil comportant associé à la sortie du réservoir un rouleau applicateur (1) de cire pourvu à sa surface de saignées (4), caractérisé en ce que les saignées (4) s'étendent sensiblement dans le sens du roulement du rouleau (1) de manière à définir sur la bande de cire appliquée (10) des zones de surépaisseur sensiblement parallèles au sens de l'arrachage (F) de la bande.

2. Appareil selon la revendication 1 caractérisé en ce que les saignées (4) s'étendent dans des plans perpendiculaires à l'axe (x-x') du rouleau (1).

3. Appareil selon la revendication 1 ou 2 caractérisé en ce que les saignées (4) sont parallèles entre elles et de préférence équidistantes entre elles.

4. Appareil selon la revendication 3 caractérisé en ce que les saignées (4) sont circulaires.

5. Appareil selon la revendication 3 caractérisé en ce que les saignées forment une pluralité de segments (4a) alignées circonférentiellement à la surface du rouleau (1) sur un même cercle théorique centré sur l'axe du rouleau.

6. Appareil selon la revendication 5 caractérisé en ce que les segments de deux cercles adjacents se recouvrent au moins sur une portion de surface.

7. Appareil selon la revendication 1 caractérisé en ce que les saignées forment une série de serpentins de préférence équidistants entre eux.

8. Appareil selon l'une des revendications 1 à 7 caractérisé en ce que la profondeur moyenne des saignées est de l'ordre de 0,3 mm, leur largeur de l'ordre de 0,5 mm, les saignées étant espacées d'une distance de l'ordre de 2,8 mm.

9. Appareil selon l'une des revendications 1 à 8 caractérisé en ce que les saignées sont au nombre de dix.

## Claims

1. A wax epilator that uses a wax which melts when heated, said epilator including a housing that is suitable for holding in the hand and that contains: a tank for storing the wax, and heater means suitable for heating the wax to enable it to be applied in substantially liquid form, said epilator including an applicator roller (1) associated with the outlet of the tank to apply the wax, said roller being provided on its surface with grooves (4), the epilator being characterized in that the grooves (4) extend substantially in the rolling direction of the roller (1) so as to define zones of greater thickness on the applied strip of wax (10) that are substantially parallel to the tearing-off direction (F) of the strip,

2. An epilator according to claim 1, characterized in that the grooves (4) extend in planes which are perpendicular to the axis (x-x') of the roller (1).

3. An epilator according to claim 1 or 2, characterized in that the grooves (4) are parallel to one another and are preferably evenly spaced apart.

4. An epilator according to claim 3, characterized in that the grooves (4) are circular.

5. An epilator according to claim 3, characterized in that the grooves form a plurality of segments (4a) which are circumferentially aligned on the surface of the roller (1) on common circles centered on the axis of the roller.

6. An epilator according to claim 5, characterized in that the segments of two adjacent circles overlap at least over a portion of the surface.

7. An epilator according to claim 1, characterized in that the grooves form a series of waves, which are preferably evenly spaced apart.

8. An epilator according to any one of claims 1 to 7, characterized in that the average depth of the grooves is about 0,3 mm, and the average width of the grooves is about 0.5 mm, the grooves being spaced apart by a distance of about 2.8 mm.

9. An epilator according to any one of claims 1 to 8, characterized in that there are ten grooves.

## Patentansprüche

1. Vorrichung zur Enthaarung durch wärmeschmelzbares Wachs, mit einem Gehäuse, das mit oder in der Hand gehalten werden kann und innerhalb dessen ein Behälter zum Speichern des Wachses angeordnet ist und ein Heizmittel zum Erhitzen des Wachses, damit es in einem im wesentlichen flüssigen Zustand aufgetragen werden kann, wobei die Vorrichtung am Auslaß des Behälters eine ihr zugeordnete Wachs-Auftragwalze (1) enthält, die an ihrer Oberfläche mit Einschnitten(4) versehen ist, dadurch gekennzeichnet, daß die Einschnitte (4) sich im wesentlichen in der Laufrichtung der Walze (1) erstrecken, so daß sie auf dem aufgetragenen Wachsstreifen (10) Bereiche mit Überdicke bilden, die im wesentlichen parallel zur Abreißrichtung (F) des Streifens sind.

2. Vorrichtung nach Anspruch 1, dadurch gekennzeichnet, daß die Einschnitte (4) sich in senkrecht zur Achse (x-x') der Walze (1) verlaufenden Ebenen erstrecken.

3. Vorrichtung nach Anspruch 1 oder 2, dadurch gekennzeichnet, daß die Einschnitte (4) zueinander parallel sind und vorzugsweise denselben Abstand voneinander haben.

4. Vorrichtung nach Anspruch 3, dadurch gekennzeichnet, daß die Einschnitte (4) kreisförmig sind.

5. Vorrichtung nach Anspruch 3, dadurch gekennzeichnet, daß die Einschnitte eine Vielzahl von Segmenten (4a) bilden, die in Umfangsrichtung der Oberfläche der Walze (1) auf einem und demselben theoretischen Kreis ausgerichtet sind, der auf der Achse der Walze zentriert ist.

6. Vorrichtung nach Anspruch 5, dadurch gekennzeichnet, daß die Segmente von zwei benachbarten Kreisen sich mindestens auf einem Flächenabschnitt überdecken.

7. Vorrichtung nach Anspruch 1, dadurch gekennzeichnet, daß die Einschnitte eine Reihe von Schlangenlinien bilden, die vorzugsweise denselben Abstand voneinander haben.

8. Vorrichtung nach einem der Ansprüche 1 bis 7, dadurch gekennzeichnet, daß die Durchschnittstiefe der Einschnitte ungefähr 0,3 mm und ihre Breite ungefähr 0,5 mm beträgt, wobei die Einschnitte einen Abstand voneinander von ungefähr 2,8 mm haben.

9. Vorrichtung nach einem der Ansprüche 1 bis 8, dadurch gekennzeichnet, daß zehn Einschnitte vorgesehen sind.
